# EUROPÄISCHE PATENTSCHRIFT

(11) **EP 1 517 412 B1**
(45) Veröffentlichungstag und Bekanntmachung des Hinweises auf die Patenterteilung: **27.12.2006**
(21) Anmeldenummer: 03018962.5
(22) Anmeldetag: 21.08.2003
(51) Int. Cl.: H01R 31/06, H01R 13/627

(54) **Steckervorrichtung mit Steckvorsatz**
Connector assembly with adapter
Dispositif connecteur avec adaptateur

(43) Veröffentlichungstag der Anmeldung: 23.03.2005
(73) Patentinhaber: Helms-Man Industrial Co., Ltd., Kowloon, Hong Kong (CN)
(72) Erfinder: NG, Yuk Hung, High Win Factory Building, Kwun Tong, Kowloon (HK)
(74) Vertreter: Bregenzer, Michael

(56) Entgegenhaltungen:
- GB-A- 2 331 187
- US-A- 5 613 863
- US-A- 5 998 964
- US-A- 2002 055 288
- US-B1- 6 227 888
- US-B1- 6 261 109

## Beschreibung

Die Erfindung betrifft eine Steckervorrichtung mit einem Basisteil und mindestens einem an das Basisteil ansteckbaren länderspezifischen elektrischen Steckvorsatz zum Einstecken der Steckervorrichtung in eine länderspezifische elektrische Steckbuchse gemäß dem Oberbegriff des Anspruchs 1.

Bei dem Basisteil handelt es sich beispielsweise um einen Stromversorgungsadapter oder dergleichen, der mittels des länderspezifischen elektrischen Steckvorsatzes an unterschiedliche länderspezifische Steckbuchsen, die beispielsweise in den USA, in Europa, in Australien oder dem Vereinigten Königreich unterschiedlich sind. Die bekannten länderspezifischen Steckvorsätze weisen sowohl eingangsseitig als auch ausgangsseitig länderspezifische Eigenschaften auf: beispielsweise kann in einen für die USA vorgesehenen Steckvorsatz ein Basisteil mit einem europäischen Stecker eingesteckt werden, um eine Anpassung an eine Steckbuchse in den USA zu erreichen. Alternativ kann beispielsweise ein Steckvorsatz an das Basisteil angesteckt werden, der eingangsseitig europäische Buchsen und ausgangsseitig für Australien typische Steckkontakte aufweist. Für unterschiedliche Märkte, in denen jeweils länderspezifische, voneinander abweichende Steckbuchsen üblich sind, müssen ansonsten umständlich und verhältnismäßig unterschiedliche Steckervorrichtungen hergestellt werden, die beispielsweise für die USA andere Steckkontakte aufweist als für Europa.

Wenn eine lose ineinander gesteckte bekannte Kombination aus Basisteil und Steckvorsatz aus einer länderspezifischen elektrischen Steckbuchse herausgezogen wird, löst sich häufig zunächst das Basisteil vom Steckvorsatz und der Steckvorsatz muss separat aus der beispielsweise in der Wand montierten Steckbuchse entfernt werden. Die bekannte Kombination aus Basisteil und Steckvorsatz benötigt durch das Ineinanderstecken mehrerer länderspezifischer Stecker-Buchsen-Kombinationen verhältnismäßig viel Bauraum.

Aus der US 5,998,964 A ist eine Steckervorrichtung der eingangs genannten Art bekannt, bei der ein länderspezifischer Steckvorsatz an ein Basisteil ansteckbar ist. Der Steckvorsatz verrastet mit dem Basisteil und kann durch eine einfache Zug-Operation von dem Basisteil wieder entfernt werden. Alternativ wird vorgeschlagen, dass zum Entriegeln der Verriegelungsvorrichtung eine Lasche betätigt wird.

Bei einer Steckervorrichtung, die aus der US 6,261,109 B1 bekannt ist, ist ein länderspezifischer Steckvorsatz in eine Aufnahmenut an dem Basisteil einsteckbar. Die Steckkontakte des Basisteils zur Verbindung mit dem Steckvorsatz und die länderspezifischen Stecker an dem Steckvorsatz sind rechtwinklig zueinander.

US 5,613,863 zeigt eine Steckervorrichtung nach dem Oberbegriff des Anspruchs 1 und ähnlich wie US 6,261,109 B1 eine Steckvorrichtung mit einem Basisteil, an dem klappbare länderspezifische Stecker vorhanden sind. In einer eingeklappten Stellung, bei der die Steckkontakte innerhalb einer Steckaufnahme angeordnet sind, ist ein länderspezifischer Steckvorsatz in die Steckaufnahme einsteckbar. Die Steckkontakte des Steckvorsatzes und die Steckkontakte am Basisteil bzw. der Steckaufnahme fluchten nicht miteinander. Die Steckaufnahme ist schienenartig ausgestaltet, um den Steckvorsatz zu halten.

Steckvorsätze einer Steckvorrichtung gemäß GB 2 331 187 A haben länderspezifische Steckkontakte, die rechtwinkelig zu Steckkontakten an einem Basisteil sind. Die Steckvorsätze sind nicht verriegelbar.

US 6,227,881 B1 betrifft eine Steckervorrichtung, bei der die länderspezifischen Stecker und Steckkontakte des Basisteiles rechtwinkelig zueinander sind.

Aus der US 2002/0055288 A1 geht eine Steckvorrichtung mit einem Basisteil hervor; an dem ein länderspezifischer Steckvorsatz mittels einer Drehbewegung verriegelbar ist.

Dementsprechend ist es die Aufgabe der vorliegenden Erfindung, bei einer Steckervorrichtung der eingangs genannten Art eine einfache und bequem handhabbare Anpassung an unterschiedliche länderspezifische Steckbuchsen zu ermöglichen, wobei ein sicherer Halt des Steckvorsatzes an der Steckaufnahme erzielt werden soll.

Zur Lösung der Aufgabe ist eine Steckervorrichtung gemäß dem Anspruch 1 vorgesehen.

Der Steckvorsatz ist auf einfache Weise an das Basisteil ansteckbar und bildet durch die Verriegelung mittels der Verriegelungseinrichtung eine kompakte, zuverlässig mit dem Basisteil verbundene Baueinheit. Nach dem Entriegeln der Verriegelungseinrichtung kann der Steckvorsatz bequem von dem Basisteil entfernt werden. Dann ist es möglich, einen anderen, für andere länderspezifische Voraussetzungen geeigneten Steckvorsatz an dem Basisteil zu befestigen. Eine erfindungsgemäße Steckervorrichtung kann mehrere, länderspezifische Steckvorsätze aufweisen, sodass eine Adaption der Steckervorrichtung an länderspezifische Steckbuchsen bequem und ohne großen Aufwand möglich ist.

Das Basisteil weist eine Steckaufnahme für den Steckvorsatz auf und der Steckvorsatz einen Steckvorsprung, der in der montierten Stellung in die Steckaufnahme eingreift.

Zur mechanischen Belastbarkeit der Kombination aus Basisteil und Steckvorsatz trägt die folgende Maßnahme bei. Der Steckvorsatz ist in der montierten Stellung quer zur Einsteckrichtung im Wesentlichen unverkippbar. Dies wird dadurch erzielt, dass großzügige Auflageflächen für den Steckvorsatz innerhalb der Steckaufnahme und zweckmäßigerweise an deren Randbereichen vorhanden sind. Der Steckvorsatz greift zudem tief in die Steckaufnahme ein.

Ferner können nachfolgend noch näher erläuterte Führungseinrichtungen zur Kipp-Stabilisierung beitragen. Die Verriegelungseinrichtung zur Verriegelung des Steckvorsatzes muss jedenfalls im Wesentlichen entgegen der Einsteckrichtung wirken, wohingegen eine Stabilisierung quer zur Einsteckrichtung weniger wichtig ist. Die mechanische Belastung der Verriegelungseinrichtung wird dadurch verringert. Die Verriegelungseinrichtung kann kompakt bauend und/oder leicht bedienbar ausgestaltet sein.

Die Verriegelungseinrichtung weist vorteilhafterweise mindestens einen Rastvorsprung zum Eingriff in eine Rastaufnahme auf. Der Rastvorsprung kann beispielsweise an dem Steckvorsatz, die Rastaufnahme am Basisteil oder umgekehrt angeordnet sein. Der Rastvorsprung und/oder eine Rastaufnahme können an einem federnden Betätigungselement angeordnet sein.

Durch Betätigen des Betätigungselements werden der Rastvorsprung und die kooperierende Rastaufnahme außer Eingriff gebracht, sodass der Steckvorsatz von dem Basisteil lösbar ist. Beim Stecken des Steckvorsatzes an das Basisteil wird das federnde Betätigungselement vorteilhafterweise selbstständig ausgelenkt, um bei Erreichen der montierten Stellung selbstständig zurückzufedern, sodass Rastvorsprung und Rastaufnahme wieder in Eingriff stehen. Das Betätigungselement steht zweckmäßigerweise bei Nicht-Betätigung vor die Außenoberfläche des Basisteils und/oder des Steckvorsatzes zumindest teilweise vor. Durch Drücken des Betätigungselementes, bei dem es zweckmäßigerweise im Wesentlichen hinter die Außenoberfläche des Basisteils bzw. des Steckvorsatzes zurücktritt, wird der Steckvorsatz entriegelt. Vorteilhafterweise ist der Betätigungshub des Betätigungselements derart groß, dass eine versehentliche Bedienung vermieden wird.

Vorzugsweise ist nur eine einzige Verriegelungseinrichtung vorhanden. Es können aber auch mehrere Verriegelungseinrichtungen vorhanden sein, z.B. 2 Verriegelungseinrichtungen an einander gegenüberliegenden Seiten der Steckaufnahme oder 4 Verriegelungseinrichtungen an jeder Seite einer rechteckförmigen Steckaufnahme.

Zur elektrischen Verbindung des Steckvorsatzes mit dem Basisteil sind vorteilhafterweise im Bereich der Steckaufnahme des Basisteils elektrische Steckkontakte vorhanden, die nicht vor die Steckaufnahme vorstehen und in der montierten Stellung in Steckbuchsen des Steckvorsatzes eingreifen. Somit sind die Steckkontakte gegenüber mechanischer Beschädigung geschützt.

Die Steckkontakte können optimal an elektrische Gegebenheiten angepasst sein. Die Steckkontakte sind zweckmäßigerweise proprietäre, nicht für länderspezifische Stecker vorgesehene Steckkontakte. Beispielsweise können die Steckkontakte dünner als länderspezifische Stecker sein, über ihre gesamte Länge elektrisch leitend sein oder dergleichen.

Nachfolgend werden Ausführungsbeispiele der Erfindung anhand der Zeichnung erläutert. Es zeigen:
- Figur 1: eine teilweise geschnittene Seitenansicht einer erfindungsgemäßen Steckervorrichtung mit einem länderspezifischen, für die USA geeigneten Steckvorsatz, und
- Figur 2: den Steckvorsatz gemäß Figur 1 sowie weitere länderspezifische Steckvorsätze, die an ein von dem Basisteil gemäß Figur 1 abweichendes, in Bezug auf die Erfindung jedoch weitgehend gleichartiges Basisteil ansteckbar sind.

Bei der in Figur 1 gezeigten Steckervorrichtung 10 ist ein länderspezifischer elektrischer Steckvorsatz 12 an ein Basisteil 11 ansteckbar, sodass die Steckervorrichtung in eine länderspezifische, elektrische Steckbuchse 13 einsteckbar ist. Das Basisteil 11 enthält eine elektrische Vorrichtung 14, beispielsweise eine elektrische Leuchte, ein elektrisches Netzteil, eine Ladevorrichtung für elektrische Akkumulatoren oder dergleichen. Die elektrische Vorrichtung 14 kann zum Beispiel einen Transformator, einen Wechselrichter, einen Stromrichter oder ein elektrisches Anpassungsgerät enthalten. Die elektrische Vorrichtung 14 kann linear und/oder schaltend arbeiten. Die Steckervorrichtung 10 bzw. das Basisteil 11 sind vorliegend portabel. Möglich sind prinzipiell aber auch Bauweisen für stationären, nicht portablen Einsatz.

Am vorderen oberen Bereich des Basisteils 11 ist eine Steckaufnahme 17 angeordnet, in die der Steckvorsatz 12 einsteckbar ist. Das Basisteil 11 weist ein Gehäuse 60, beispielsweise aus Kunststoff, mit einem vorderen und einem hinteren Teil 61, 62 auf. Im Innern des Gehäuses 60 ist die elektrische Vorrichtung 14 angeordnet. Die Steckaufnahme 17 bildet einen integralen Bestandteil des vorderen Teils 61. Die Steckaufnahme 17 ist im vorderen, oberen Bereich des vorderen Teils 61 angeordnet. Seitenwände 29 sowie eine Bodenseite 28 der Steckaufnahme 17 werden vom vorderen Teil 61 des Gehäuses 60 gebildet. Teilweise stehen die Seitenwände 29 vor die Vorderseite 63 des Vorderteils 61 vor. Die Bodenseite 28 hingegen ist gegenüber einer Vorderseite 63 des Vorderteils 61 zurückversetzt.

Der Steckvorsatz 12 ist an das Basisteil 11 ansteckbar, vorliegend einsteckbar. In der montierten Stellung verdeckt der Steckvorsatz 12 die Steckaufnahme 17. Die Montage des Steckvorsatzes 12 gestaltet sich sehr einfach: Der Steckvorsatz 12 wird in einer Steckrichtung 15 zum Basisteil 12 bewegt, bis ein Steckvorsprung 16 an der Rückseite des Steckvorsatzes 12 in eine Steckaufnahme 17 an der Vorderseite des Basisteils 11 eindringt. Die Innenkontur der Steckaufnahme 17 korreliert mit der Außenkontur des Steckvorsprungs 16. Der Steckvorsprung 16 weist beispielsweise eine rechteckförmige Außenkontur, die Steckaufnahme 17 eine damit korrelierende, rechteckförmige Innenkontur auf. Es versteht sich, dass auch andere als rechteckförmige Außenkonturen und korrelierende Innenkonturen möglich sind, z.B. kreisförmige oder elliptische Konturen.

Beim Einführen in die Steckaufnahme 17 gleiten Seitenflächen 18 des Steckvorsprungs 16 an inneren Seitenflächen 19 der Steckaufnahme 17 entlang. Somit bilden die Seitenflächen 18, 19 Führungseinrichtungen 20 zum drehwinkelorientierten Führen des Steckvorsatzes 12 in die montierte Stellung. Beim Ausführungsbeispiel ist dies lediglich in einer einzigen Drehposition möglich, bei der eine Verriegelungseinrichtung 21 zum Verriegeln des Steckvorsatzes 12 am Basisteil 11 in der Zeichnung oben liegt. Diese Drehposition wird z.B. durch einen Führungsvorsprung 24 an der unteren Innenfläche 54 der Steckaufnahme erzwungen, der in eine Führungsnut 22 an der Unterseite des Steckvorsprungs 16, vorliegend an einer unteren Seitenfläche 23 des Steckvorsprungs 16, eingreift. Die Führungsnut 22 und der Führungsvorsprung 24 bilden ebenfalls Führungseinrichtungen 20.

Die Führungseinrichtungen 20 bewirken in Verbindung mit einer zurückversetzen Anordnung von im Bereich der Steckaufnahme 17 angeordneten Steckkontakten 25, dass der Steckvorsatz 12 beim Einstecken in die Steckaufnahme 17 bereits vor dem Eindringen der Steckkontakte 25 in Steckbuchsen 26 des Steckvorsatzes 12 in die vorbestimmte Drehposition geführt wird, bei der die Steckkontakte 25 den Steckbuchsen 26 gegenüberstehen und in diese eindringen können. Die mechanische Belastung der Steckkontakte 25 bzw. der Steckbuchsen 26 ist somit gering. Die Steckbuchsen 26 sind in den Steckvorsatz 12 integriert.

Die Steckkontakte 25 und die Steckbuchsen 26 stellen eine elektrische Verbindung zwischen dem Basisteil 11 und dem Steckvorsatz 12 her. Die elektrischen Steckkontakte 25 sind mit der elektrischen Vorrichtung 14 elektrisch verbunden. In der montierten Stellung sind somit länderspezifische elektrische Steckkontakte 27, die nach vorn vor den Steckvorsatz 12 vorstehen, elektrisch mit der Vorrichtung 14 verbunden.

Die Steckkontakte 25 stehen senkrecht vor die Bodenseite 28 der Steckaufnahme 17 vor. Die Steckkontakte 25 stehen jedoch nicht vor die Steckaufnahme 17 vor. Die Steckkontakte 25 sind kürzer als die Seitenwände 29 der Steckaufnahme 17, sodass sie durch die Seitenwände 29 vor mechanischer Beschädigung geschützt sind. Diese Maßnahme bewirkt ferner, dass beim Einstecken des Steckvorsatzes 12 in das Basisteil 11 zunächst die äußeren Seitenflächen 18 des Steckvorsprungs 16 durch die inneren Seitenflächen 19 der Seitenwände 29 in die vorbestimmte Drehwinkelposition gebracht werden.

Die Steckbuchsen 26 des Steckvorsatzes 12 können, wie beim Ausführungsbeispiel, eingangsseitig trichterförmig geöffnet sein, sodass die Steckkontakte 25 leichter in die Steckbuchsen 26 eindringen können.

Wenn der Steckvorsprung 16 vollständig in die Steckaufnahme 17 eingesteckt ist, liegt die Vorderseite 30 des Steckvorsprungs 16 an der Bodenseite 28 an. Vorliegend liegen die Seiten 28, 30 in der montierten Stellung des Steckvorsatzes 12 flächig aneinander. Ferner liegen die Seitenflächen 18, 19 flächig aneinander und der Führungsvorsprung 24 greift in die Führungsnut 22 ein, sodass insgesamt ein fester Sitz des Steckvorsatzes 12 am Basisteil 11 gewährleistet ist. Zum festen Sitz des Steckvorsatzes 12 am Basisteil 11 trägt auch bei, dass in der montierten Stellung ein seitlicher Vorsprung 31 des Steckvorsatzes 12 auf Stirnseiten 32 der Seitenwände 29 der Steckaufnahme 17 im Wesentlichen flächig aufliegt. Der seitliche, vorliegend umlaufende Vorsprung 31 ist beispielsweise kragenartig. Der seitliche Vorsprung 31 wird durch eine Vorderpartie 34 des Steckvorsatzes 12 gebildet, die einen größeren Außenumfang aufweist als eine den Steckvorsprung 16 bildende Hinterpartie 35 des Steckvorsatzes 12. Die Tiefe des Vorsprungs 31 entspricht im Wesentlichen der Dicke der Seitenwände 29, sodass in der montierten Stellung des Steckvorsatzes 12 ein im Wesentlichen glatter Übergang von dem Basisteil 11 zum Steckvorsatz 12 vorliegt und das Basisteil 12 eine homogene Baueinheit mit dem Steckvorsatz 12 bildet.

Wie bereits erläutert, liegen in der montierten Stellung zahlreiche Flächen des Steckvorsatzes 12 an korrespondierenden Flächen des Basisteils 11 an, beispielsweise die Seitenflächen 18, 19, die Seiten 28, 30, der Vorsprung 31 und die Stirnseiten 32, und greifen zudem die Führungseinrichtungen 20 ineinander, sodass der Steckvorsatz 12 quer zur Steckrichtung 15 im Wesentlichen unverkippbar ist. Die Verriegelungseinrichtung 21 muss dementsprechend im Wesentlichen entgegen der Steckrichtung 15 wirken. Es genügt lediglich eine einzige Verriegelungseinrichtung 21 bei der vorliegenden Ausgestaltung der erfindungsgemäßen Steckervorrichtung 10. Es versteht sich, dass prinzipiell auch mehrere Verriegelungseinrichtungen möglich sind, beispielsweise eine zweite Verriegelungseinrichtung an der der Verriegelungseinrichtung 21 entgegengesetzten Seite des Steckvorsatzes 12 (nicht dargestellt).

Die Verriegelungseinrichtung 21 ist vorliegend als eine Rastverriegelung ausgestaltet. In der montierten Stellung des Steckvorsatzes 12 greift ein Rastvorsprung 36 am Steckvorsatz 12 in eine Rastausnehmung 37 an der Steckaufnahme 17 ein. Der Rastvorsprung 36 ist an einem federnden Betätigungselement 38 angeordnet. Der Rastvorsprung 36 ist zur Vorderseite 30 des Steckvorsatzes 12 hin abgeschrägt, sodass beim Einführen des Steckvorsprungs 16 in die Steckaufnahme 17 die Schrägfläche des Rastvorsprungs 36 an der oberen inneren Kante 39 der oberen Seitenwand 29 entlang gleitet und das Betätigungselement 38 in Richtung des Inneren des Steckvorsatzes 12 verdrängt wird. In der montierten Stellung des Steckvorsatzes 12 federt das Betätigungselement 38 wieder nach außen, sodass der Rastvorsprung 36 selbstständig in die Rastausnehmung 37 eingreift und der Steckvorsatz 12 mit dem Basisteil 11 verriegelt ist. Der Rastvorsprung 36 und die Rastausnehmung 37 bewirken eine Verriegelung des Steckvorsatzes 12 entgegen der Steckrichtung 15.

Es versteht sich, dass auch eine umgekehrte Anordnung möglich ist, bei der zum Beispiel ein federndes Betätigungselement am Basisteil und eine feststehende Rastausnehmung am Steckvorsatz angeordnet ist. Ferner können auch mehrere Rastausnehmungen und mit diesen kooperierende Rastvorsprünge vorgesehen sein.

Ein Betätigungsvorsprung 40 des Betätigungselements 38 steht vorliegend nach oben vor die obere Außenoberfläche des Basisteils 11 bzw. des Steckvorsatzes 12 vor und kann bequem bedient werden. Zum Entriegeln des Steckvorsatzes 12 wird das Betätigungselement 38 durch Drücken des Betätigungsvorsprungs 40 in Richtung des Inneren des Steckvorsatzes 12 gedrückt, sodass der Rastvorsprung 36 außer Eingriff mit der Rastausnehmung 37 gelangt. Dann kann der Steckvorsatz 12 entgegen der Steckrichtung 15 von dem Basisteil 11 abgezogen werden.

Das Betätigungselement 38 ist in der Art einer federnden Zunge ausgestaltet. Es ist an der Vorderseite 30 des Steckvorsprungs 16 federnd beweglich angelenkt. Vorliegend bildet es einen integralen Bestandteil eines hinteren Gehäuseteils 41 des Steckvorsatzes 12, das den Steckvorsprung 16 bildet.

Das hintere Gehäuseteil 41 sowie vorzugsweise auch ein die Vorderpartie 35 bildendes vorderes Gehäuseteil 42 des Steckvorsatzes 12 sind vorzugsweise aus Kunststoff oder einem sonstigen, elektrisch nicht leitenden Material gefertigt. Die Gehäuseteile 41, 42 sind beispielsweise durch Kleben und/oder Rasten miteinander verbunden. Die Vorderpartie 35 weist eine länderspezifische Ausgestaltung auf und ist sozusagen als ein länderspezifischer Stecker ausgestaltet, was insbesondere im Vergleich mit zum Steckvorsatz 12 alternativen Steckvorsätzen 43 bis 45 deutlich wird, die in Figur 2 gezeigt sind. Die Hinterpartien 35 der Steckvorsätze 12, 43, 44, 45 sind im Wesentlichen gleich aufgebaut, wohingegen die jeweiligen Vorderpartien 34, 46, 47, 48 unterschiedlich, das heißt länderspezifisch, ausgestaltet sind. Die Steckvorsätze 12, 43, 44, 45 dienen zur länderspezifischen Anpassung der Steckervorrichtung 10 an in den USA, Europa, Australien sowie Großbritannien übliche Steckbuchsen.

Bei den Steckvorsätzen 12, 43 kommt es auf die Polarität der Steckkontakte 27 bzw. 49 nicht an. Dementsprechend müsste bei diesen Steckvorsätzen 12, 43 nicht gewährleistet sein, dass sie in einer einzigen Drehposition am Basisteil 11 befestigbar sind. Die Steckvorsätze 12, 43 könnten z.B. auch in einer um 180° verdrehten, entgegengesetzten Drehposition am Basisteil anordenbar sein, wenn z.B. anders als beim Ausführungsbeispiel zueinander symmetrisch angeordnete Verriegelungseinrichtungen in der Art der Verriegelungseinrichtung 21 vorgesehen wären.

Anders verhält es sich mit den Steckvorsätzen 44, 45, bei denen es auf die elektrische Polarität ankommt, zumindest was die Montage an einer länderspezifischen Steckbuchse angeht. Hier kann es sich als Vorteil erweisen, dass z.B. die Steckvorsätze 44, 45 nur in einer einzigen Drehposition am Basisteil 11 montierbar sind.

Der für Großbritannien vorgesehene Steckvorsatz 45 weist zusätzlich zu elektrisch leitfähigen Steckkontakten 50, die mit den Steckkontakten 25 des Basisteils im montierten Zustand elektrisch verbunden sind, einen vorliegend elektrisch nicht leitenden Kontaktstift 51 auf. Bei entsprechender elektrischer Ausgestaltung des Basisteils 11, beispielsweise bei einem elektrisch nicht isolierenden Gehäuse oder dergleichen, könnte ein elektrischer Schutzkontakt notwendig sein. Dann könnte der Kontaktstift 51 aus elektrisch leitendem Material, beispielsweise Metall, gefertigt und durch einen zu den Steckkontakten 25 zusätzlich vorhandenen (in der Figur nicht dargestellten) Steckkontakt elektrisch verbindbar sein.

Die Steckkontakte 25 sind vorliegend proprietäre, nicht länderspezifische elektrische Kontakte. Sie sind optimal an die elektrischen Eigenschaften der Steckvorrichtung 10 angepasst. Auf eine mechanische Belastbarkeit kommt es bei diesen Steckkontakten nicht an, da der Steckvorsatz 12 beispielsweise durch seine Gehäusebeschaffenheit, die Führungseinrichtungen 20 und dergleichen mechanisch belastbar mit dem Basisteil 11 verbindbar ist. Die Steckkontakte 25 sind beispielsweise wesentlich dünner als länderspezifische Steckkontakte, beispielsweise die Steckkontakte 27. Ferner können sie über ihren gesamten Außenumfang elektrisch leitend sein, was den elektrischen Widerstand zwischen den Steckkontakten 25 und den Steckbuchsen 26 verringert. Zur Verbesserung der elektrischen Isolation können die Steckkontakte 25 vergleichsweise weit zueinander beabstandet sein, beispielsweise so weit wie die für Europa vorgesehenen Steckkontakte 49 des Steckvorsatzes 43.

Zusätzlich zu den bereits erläuterten Führungseinrichtungen 20 können auch weitere Führungseinrichtungen vorgesehen sein, beispielsweise weitere Führungsvorsprünge 53 an den inneren Seitenflächen 19 der Steckaufnahme 17, die mit entsprechenden Führungsnuten 52 mit den Steckvorsätzen 12, 43, 44, 45 korrelieren. Beispielhaft und daher gestrichelt gezeichnet sind am Steckvorsatz 43 Führungsnuten 52 vorhanden.

In Figur 2 ist ein zu dem Basisteil 11 alternatives Basisteil 70 dargestellt. Im Wesentlichen gleicht das Basisteil 70 dem Basisteil 11, sodass gleiche oder gleichartige Komponenten mit denselben Bezugszeichen versehen sind. Das Gehäuse des Basisteils 70 ist kleiner als das Gehäuse 60 des Basisteils 11. Das Basisteil 70 weist ein Anschlusskabel 71 auf, mit dem das Basisteil 70 beispielsweise mit einem Mobiltelefon elektrisch verbunden werden kann. Das Basisteil 70 enthält beispielsweise einen Ladeadapter, mit dem ein Ladestrom zum Aufladen elektrischer Akkumulatoren des nicht dargestellten Mobilfunktelefons bereitgestellt werden kann.

Es versteht sich, dass auch andere Gehäuseformen als die der Basisteile 11 und 70 möglich sind, z.B. zylindrische oder tonnenförmige Gehäuse.

## Patentansprüche

1. Steckervorrichtung mit einem Basisteil (11) und mindestens einem an das Basisteil (11) ansteckbaren länderspezifischen elektrischen Steckvorsatz (12) zum Einstecken der Steckervorrichtung (10) in eine länderspezifische elektrische Steckbuchse (13), wobei der mindestens eine Steckvorsatz (12) ohne Werkzeug in einer montierten Stellung mit einer Verriegelungseinrichtung (21) verriegelbar sowie von dem Basisteil (11) nach Entriegeln der Verriegelungseinrichtung (21) lösbar ist, und wobei das Basisteil (11) eine Steckaufnahme (17) aufweist, in die ein Steckvorsprung (16) des Steckvorsatzes (12) von vorn einsteckbar ist, wobei elektrische Steckkontakte (25) senkrecht vor eine Bodenseite (28) der Steckaufnahme (17) vorstehen und in der montierten Stellung in Steckbuchsen (26) an dem mindestens einen Steckvorsatz (12) eingreifen, wobei eine Vorderseite (30) des Steckvorsprungs (16) an der Bodenseite (28) der Steckaufnahme (17) und äußere Seitenflächen (18) des Steckvorsprungs (16) an inneren Seitenflächen (19) von Seitenwänden (29) der Steckaufnahme (17) flächig anliegen, **dadurch gekennzeichnet, dass** die elektrische Steckkontakte (25) der Steckaufnahme (17) und länderspezifische elektrische Steckkontakte (27, 49, 50) des Steckvorsatz (12) dieselbe Steckrichtung (15) haben, und dass der Steckvorsatz (12) einen seitlichen Vorsprung (31) aufweist, der in der montierten Stellung auf Stirnseiten (32) der Seitenwände (29) der Steckaufnahme (17) im Wesentlichen flächig aufliegt.

2. Steckervorrichtung nach Anspruch 1, **dadurch gekennzeichnet, dass** eine Tiefe des Vorsprungs (31) im Wesentlichen der einer Stärke der Seitenwände (29) entspricht, so dass in der montierten Stellung des Steckvorsatzes (12) ein im Wesentlichen glatter Übergang von dem Basisteil (11) zum Steckvorsatz (12) gebildet ist.

3. Steckervorrichtung nach Anspruch 1 oder 2, **dadurch gekennzeichnet, dass** der Steckvorsprung (16) eine rechteckförmige oder kreisförmige oder elliptische Außenkontur und die Steckaufnahme (17) eine mit der Außenkontur korrelierende Innenkontur aufweisen.

4. Steckervorrichtung nach einem der vorhergehenden Ansprüche, **dadurch gekennzeichnet, dass** an einer Seitenfläche (23) des Steckvorsprungs (16) eine Führungsnut (22) zum Eingriff in einen Führungsvorsprung (24) an einer äußeren Seitenfläche (18) des Steckvorsprungs (16) vorhanden ist.

5. Steckervorrichtung nach einem der vorhergehenden Ansprüche, **dadurch gekennzeichnet, dass** der Steckvorsatz (12) in der montierten Stellung quer zur Einsteckrichtung (15) im Wesentlichen unverkippbar ist.

6. Steckervorrichtung nach einem der vorhergehenden Ansprüche, **dadurch gekennzeichnet, dass** die Verriegelungseinrichtung (21) mindestens einen Rastvorsprung (36) zum Eingriff in eine Rastausnehmung (37) aufweist, und dass der mindestens eine Rastvorsprung (36) oder die kooperierende Rastausnehmung (37) an einem federnden Betätigungselement (38) angeordnet ist.

7. Steckervorrichtung nach Anspruch 6, **dadurch gekennzeichnet, dass** das Betätigungselement (38) bei Nicht-Betätigung vor die Außenoberfläche des Basisteils (11) und/oder des Steckvorsatzes (12) zumindest teilweise vorsteht.

8. Steckervorrichtung nach Anspruch 6 oder 7, **dadurch gekennzeichnet, dass** das Betätigungselement (38) als eine federnde Zunge ausgestaltet ist, die einen integralen Bestandteil des Steckvorsprungs (16) bildet, und dass der Rastvorsprung (36) zwischen einer Anlenkung an der Vorderseite (30) des Steckvorsprungs (16) und einem Betätigungsvorsprung (40) des Betätigungselements (38) angeordnet ist.

9. Steckervorrichtung nach einem der vorhergehenden Ansprüche, **dadurch gekennzeichnet, dass** die elektrischen Steckkontakte (25) nicht vor die Steckaufnahme (17) vorstehen.

10. Steckervorrichtung nach einem der vorhergehenden Ansprüche, **dadurch gekennzeichnet, dass** die Steckkontakte (25) proprietäre, nicht für länderspezifische Stecker vorgesehene Steckkontakte (25) sind, und dass die Steckkontakte (25) dünner als die länderspezifischen elektrischen Steckkontakte (27) sind.

11. Steckervorrichtung nach einem der vorhergehenden Ansprüche, **dadurch gekennzeichnet, dass** der Steckvorsatz (12) beim Einstecken in die Steckaufnahme (17) durch mindestens eine Führungseinrichtung (20) zum drehwinkelorientierten Führen des Steckvorsatzes (12) in die montierte Stellung bereits vor dem Eindringen der Steckkontakte (25) in die Steckbuchsen (26) des mindestens einen Steckvorsatzes (12) in eine vorbestimmte Drehwinkelposition geführt wird, so dass die Steckkontakte (25) den Steckbuchsen (26) gegenüberstehen und in diese eindringen können.

12. Steckervorrichtung nach einem der vorhergehenden Ansprüche, **dadurch gekennzeichnet, dass** der mindestens eine Steckvorsatz (12) verpolungssicher in einer einzigen vorbestimmten Drehpositionen anordenbar ist.

13. Steckervorrichtung nach einem der vorhergehenden Ansprüche, **dadurch gekennzeichnet, dass** das Basisteil (11) eine elektrische Vorrichtung, insbesondere eine elektrische Leuchte und/oder eine elektrisches Netzteil und/oder eine Ladevorrichtung für elektrische Akkumulatoren und/oder einen Transformator und/oder einen Wechselrichter und/oder einen Stromrichter und/oder ein elektrisches Anpassungsgerät, enthält.

## Claims

1. Plug connector with a base part (11) and at least one country-specific electrical plug attachment (12), attachable to the base part (11), for plugging the plug connector (10) into a country-specific electrical socket (13), wherein the plug attachment or attachments (12) may be locked in a fitted position without tools by a locking device (21) and may be released from the base part (11) after unlocking the locking device (21), and wherein the base part (11) has a plug receptacle (17) into which a plug projection (16) of the plug attachment (12) may be plugged in from the front, wherein electrical plug contacts (25) protrude vertically in front of a bottom side (28) of the plug receptacle (17) and in the fitted position engage in sockets (26) on the plug attachment or attachments (12), wherein a front side (30) of the plug projection (16) lies flat against the bottom side (28) of the plug receptacle (17) and outer side faces (18) of the plug projection (16) lie flat against inner side faces (19) of side walls (29) of the plug receptacle (17), **characterised in that** the electrical plug contacts (25) of the plug receptacle (17) and country-specific electrical plug contacts (27, 49, 50) of the plug attachment (12) have the same plug-in direction (15), and that the plug attachment (12) has a side projection (31) which in the fitted position lies substantially flat against end faces (32) of the side walls (29) of the plug receptacle (17).

2. Plug connector according to claim 1, **characterised in that** one depth of the projection (31) corresponds substantially to one thickness of the side walls (29), so that in the fitted position of the plug attachment (12) a substantially smooth transition from the base part (11) to the plug attachment (12) is created.

3. Plug connector according to claim 1 or 2, **characterised in that** the plug projection (16) has a rectangular or circular or elliptical external contour, and the plug receptacle (17) has an inner contour which matches the external contour.

4. Plug connector according to any of the preceding claims, **characterised in that** on one side face (23) of the plug projection (16), a guide slot (22) is provided to engage in a guide projection (24) on an outer side face (18) of the plug projection (16).

5. Plug connector according to any of the preceding claims, **characterised in that** the plug attachment (12) in the fitted position is substantially unable to be tilted at right-angles to the plug-in direction (15).

6. Plug connector according to any of the preceding claims, **characterised in that** the locking device (21) has at least one snap-in projection (36) to engage in a snap-in recess (37), and that the snap-in projection or projections (36) or the cooperating snap-in recess (37) is/are mounted on a sprung actuating element (38).

7. Plug connector according to claim 6, **characterised in that** the actuating element (38), when not actuated, extends at least partly beyond the outer surface of the base part (11) and/or the plug attachment (12).

8. Plug connector according to claim 6 or 7, **characterised in that** the actuating element (38) is in the form of a sprung tongue forming an integral part of the plug projection (16), and that the snap-in projection (36) is located between a hinge on the front side (30) of the plug projection (16) and an actuating projection (40) of the actuating element (38).

9. Plug connector according to any of the preceding claims, **characterised in that** the electrical plug contacts (25) do not extend in front of the plug receptacle (17).

10. Plug connector according to any of the preceding claims, **characterised in that** the plug contacts (25) are proprietary plug contacts (25), not provided for country-specific plugs, and that the plug contacts (25) are thinner than country-specific electrical plug contacts (27).

11. Plug connector according to any of the preceding claims, **characterised in that** the plug attachment (12), on plugging into the plug receptacle (17), is guided by at least one guiding device (20) in a predetermined rotary angle position to provide rotary-angle-oriented guidance of the plug attachment (12) into the fitted position even before penetration of the plug contacts (25) into the sockets (26) of the plug attachment or attachments (12), so that the plug contacts (25) lie opposite the sockets (26) and are able to enter them.

12. Plug connector according to any of the preceding claims, **characterised in that** the plug attachment or attachments (12) may be fitted in a single predetermined rotary position, with reverse polarity protection.

13. Plug connector according to any of the preceding claims, **characterised in that** the base part (11) contains an electrical device, in particular an electric light and/or an electrical power pack and/or a charging unit for electrical storage batteries and/or a transformer and/or an inverter and/or a power converter and/or an electrical adapter.

## Revendications

1. Dispositif à fiche avec une pièce de base (11) et au moins un adaptateur électrique enfichable (12) spécifique au pays embrochable sur la pièce de base (11), pour l'insertion du dispositif à fiche dans une prise électrique (13) spécifique au pays, l'adaptateur ou les adaptateurs (12) étant verrouillables sans outil par un dispositif de verrouillage (21) dans une position de montage et démontables de la pièce de base (11) après déverrouillage du dispositif de verrouillage (21), et la pièce de base (11) comportant un logement de fiche (17) où un épaulement (16) de l'adaptateur (12) est insérable par l'avant, des contacts électriques à fiche (25) faisant perpendiculairement saillie d'une face de base (28) du logement de fiche (17) et s'engageant en position de montage dans des prises (26) sur l'adaptateur ou les adaptateurs (12), une face avant (30) de l'épaulement (16) reposant sur un plan contre la face de base (28) du logement de fiche (17) et des surfaces latérales extérieures (18) reposant sur un plan contre des surfaces intérieures latérales (19) des parois latérales (29) du logement de fiche (17), **caractérisé en ce que** les contacts électriques à fiche (25) du logement de fiche (17) et des contacts électriques à fiche spécifiques au pays (27, 49, 50) de l'adaptateur (12) présentent le même sens d'insertion (15), et **en ce que** l'adaptateur (12) comporte une butée latérale (31) qui repose en position de montage sensiblement sur un plan contre des faces frontales (32) des parois latérales (29) du logement de fiche (17).

2. Dispositif à fiche selon la revendication 1, **caractérisé en ce qu'**une profondeur de la butée (31) correspond sensiblement à une épaisseur des parois latérales (29), de manière à former une transition essentiellement lisse de la pièce de base (11) à l'adaptateur (12) en position de montage de l'adaptateur (12).

3. Dispositif à fiche selon la revendication 1 ou 2, **caractérisé en ce que** l'épaulement (16) présente un contour extérieur rectangulaire ou circulaire ou elliptique, et le logement de fiche (17) un contour intérieur correspondant au contour extérieur.

4. Dispositif à fiche selon l'une des revendications précédentes, **caractérisé en ce que**, sur une surface latérale (23) de l'épaulement (16), une rainure de guidage (22) est disposée pour l'engagement d'une saillie de guidage (24) sur une surface latérale extérieure (18) de l'épaulement (16).

5. Dispositif à fiche selon l'une des revendications précédentes, **caractérisé en ce que** l'adaptateur (12) ne peut pratiquement pas être pivoté transversalement au sens d'insertion (15) en position de montage.

6. Dispositif à fiche selon l'une des revendications précédentes, **caractérisé en ce que** le dispositif de verrouillage (21) comporte au moins une saillie d'enclenchement (36) s'engageant dans un évidement d'enclenchement (37), et **en ce que** la ou les saillies d'enclenchement (36) ou l'évidement d'enclenchement (37) associé sont disposés sur un élément d'actionnement élastique (38).

7. Dispositif à fiche selon la revendication 6, **caractérisé en ce que** l'élément d'actionnement (38) fait au moins partiellement saillie de la surface extérieure de la pièce de base (11) et/ou de l'adaptateur (12) en cas de non actionnement.

8. Dispositif à fiche selon la revendication 6 ou 7, **caractérisé en ce que** l'élément d'actionnement (38) est réalisé comme une languette élastique étant partie intégrante de l'épaulement (16), et **en ce que** la saillie d'enclenchement (36) est disposée entre un renvoi (30) sur la face avant (30) de l'épaulement (16) et une saillie d'actionnement (40) de l'élément d'actionnement (38).

9. Dispositif à fiche selon l'une des revendications précédentes, **caractérisé en ce que** les contacts électriques à fiche (25) ne font pas saillie du logement de fiche (17).

10. Dispositif à fiche selon l'une des revendications précédentes, **caractérisé en ce que** les contacts à fiche (25) sont des contacts à fiche (25) propriétaires, non prévus pour des fiches spécifiques au pays, et **en ce que** les contacts à fiche (25) sont plus minces que les contacts électriques à fiche spécifiques au pays (27).

11. Dispositif à fiche selon l'une des revendications précédentes, **caractérisé en ce que** l'adaptateur (12) est guidé dans une position angulaire de rotation définie lors de l'insertion dans le logement de fiche (17) par au moins un dispositif de guidage (20) pour le guidage de l'adaptateur (12) orienté suivant un angle de rotation en position de montage, avant même la pénétration des contacts à fiche (25) dans les prises (26) de l'adaptateur ou des adaptateurs (12), si bien que les contacts à fiche (25) seront vis-à-vis des prises (26) et pourront pénétrer dans celles-ci.

12. Dispositif à fiche selon l'une des revendications précédentes, **caractérisé en ce que** l'adaptateur ou les adaptateurs (12) est disposable avec sécurité de polarisation dans une seule position de rotation définie.

13. Dispositif à fiche selon l'une des revendications précédentes, **caractérisé en ce que** la pièce de base (11) comprend un dispositif électrique, en particulier une ampoule électrique et/ou un bloc d'alimentation électrique et/ou un dispositif de charge pour des accumulateurs électriques et/ou un transformateur et/ou un onduleur de courant et/ou un convertisseur de courant et/ou un appareil d'adaptation électrique.
